# EUROPÄISCHE PATENTSCHRIFT

(11) **EP 0 096 081 B1**
(45) Veröffentlichungstag und Bekanntmachung des Hinweises auf die Patenterteilung: **05.03.1986**
(21) Anmeldenummer: 82104859.2
(22) Anmeldetag: 03.06.1982
(51) Int. Cl.: A47G 33/12

(54) **Christbaumständer**
Christmas tree stand
Support pour arbre de Noel

(43) Veröffentlichungstag der Anmeldung: 21.12.1983
(73) Patentinhaber: Metzler, Wolfgang, D-8430 Neumarkt Opf. (DE); Heroldt, Hans-Günter, D-8430 Neumarkt Opf. (DE)
(72) Erfinder: Metzler, Wolfgang, D-8430 Neumarkt Opf. (DE); Heroldt, Hans-Günter, D-8430 Neumarkt Opf. (DE)
(74) Vertreter: Göbel, Matthias, Dipl.-Ing.

## Beschreibung

Die Erfindung betrifft einen Christbaumständer mit einem mittigen Trägerkörper, der mehrere um gleiche Winkelgrade versetzte Stützarme mittels Gelenken hält und bei dem die Stützarme durch abgekröpfte Flachstreifen gebildet sind, die an den dem Christbaum zugenäherten Enden Klemmkörper fest aufweisen und durch Schwerkraftwirkung des Christbaums auf den Trägerkörper aus einer abgeschwenkten Stellung mit den die Klemmkörper aufweisenden Enden zueinander abschwenkbar sind.

Ein bekannter Christbaumständer (US-A-2071887) weist an einer ebenen dreieckigen Trägerplatte gelenkig gehaltene abgekröpfte Stützarme auf. Zur Gelenkbildung ist die Trägerplatte in den Eckbereichen zwischen Schlitzungen mit Stegen versehen, an die die Stützarme mit der Begrenzungsfläche von Ausnehmungen frei anliegen. Abgesehen davon, daß durch die Anordnung der Ausnehmungen zwischen den beiden Bögen der Abkröpfung nur ungünstige Andruckkräfte für die Klemmkörper erzielbar sind, ist die gemeinsame Ausbildung der Schlitzungen in der Trägerplatte auch fertigungstechnisch aufwendig. Ferner sind bei diesem Christbaumständer die Stützarme unbeabsichtigt zur Seite hin abklappbar, was zu komplizierten Handhabungen des Christbaumständers und zu unsicheren Halterungen des Christbaums Anlaß gibt.

Die Erfindung hat zur Aufgabe bei einem Christbaumständer der eingangs genannten Art den Trägerkörper einfacher und die Verbindung von Trägerkörper und Stützarmen stabiler zu machen.

Erfindungsgemäß hat diese Aufgabe dadurch ihre Lösung gefunden, daß der Trägerkörper durch mehrere um gleiche Winkelgrade zueinander versetzte, in gleicher Ebene miteinander verbundene ebene Flachstreifen gebildet ist, die je einen Stützarm gelenkig halten, daß die Stützarme im wesentlichen auf halber Länge eine Abkröpfung aufweisen sowie im Bereich des den Klemmkörpern entfernteren Bogens der Abkröpfung mit einer Ausnehmung und zu beiden Seiten derselben sich erstreckenden Längsstegen versehen sind und mit den Längsstegen zur Gelenkbildung in Schlitzungen der den Trägerkörper bildenden Flachstreifen kippbeweglich eingreifen und daß die Flachstreifen, die als Stützarme dienen, mittels sich an den Flachstreifen für den Trägerkörper und den Stützarmen abstützenden Federelementen an zwischen Schlitzungen in den Flachstreifen für die Trägerkörperbildung sich erstreckenden Stegen gehalten sind. Bevorzugt können die Federelemente durch Schraubenfedern mit verlängerten abgewinkelten Federschenkeln gebildet sein, deren Federwickel die Ausnehmungen durchgreifen, während ein Federschenkel jeweils an dem den Trägerkörper mitbildenden Flachstreifen und der andere Federschenkel an einem der Flachstreifen, der als Stützarm dient, abgestützt ist. Zweckmäßig ist der Federschenkel, der an dem Flachstreifen für den Trägerkörper abgestützt ist, in einer Ausdrückung oder Ausnehmung gerastet und der andere Federschenkel an den Begrenzungsflächen der Ausnehmung in dem Stützarm abgestützt. Beim so gebildeten Christbaumständer ist der Trägerkörper durch eine Anzahl gleiche Flachstreifen gebildet, die einfach reproduzierbar herstellbar sind und durch die Gelenkbildung in einem Bogen der Abkröpfung sind günstige Haltekräfte erzielbar, während durch die Anordnung der Federelemente eine sichere Verbindung von Trägerkörper und Stützarmen erfolgt. Zur Aufrichtung des Christbaumständers bedarf es lediglich der Aufschiebevorgänge der als Stützarme dienenden Flachstreifen auf die Flachstreifen für den Trägerkörper und eines nachfolgenden Ansteckvorganges der Federelemente, was werkzeugfrei erfolgen kann.

In Ausgestaltung des Christbaumständers besteht die Möglichkeit beliebige Federelemente für die Halterung der Flachstreifen aneinander in Anwendung zu bringen. So ist denkbar, zwischen den als Stützarmen dienenden und den den Trägerkörper bildenden Flachstreifen Blattfedern anzuordnen, wobei die Blattfedern so ausgeführt sind, daß sie in der Ruhestellung eine permanente Öffnungskraft auf die als Stützarme dienenden Flachstreifen ausüben. Schließlich ist auch möglich, als Federelemente Torsionsstäbe zu verwenden.

Die Erfindung ist anhand eines Ausführungsbeispiels in der Zeichnung verdeutlicht. Es zeigen :
Figur 1 einen Christbaumständer in Draufsicht,
Figur 2 ein Teilstück eines als Stützarm dienenden Flachstreifens, perspektivisch,
Figur 3 einen Teilschnitt eines Christbaumständers,
Figur 4 einen weiteren Teilschnitt eines Christbaumständers,
Figur 5 ein Teilstück eines Flachstreifens für den Trägerkörper in Draufsicht,
Figur 6 ein Teilstück eines als Stützarm dienenden Flachstreifens in Draufsicht und
Figur 7 einen Christbaumständer entsprechend einer anderen Ausführungsform in Seitenansicht, verkleinert.

Beim Christbaumständer ist mit 1 ein Trägerkörper bezeichnet, der beim Ausführungsbeispiel durch drei um gleiche Winkelgrade in einer Ebene zueinander versetzte Flachstreifen 2 gebildet ist. Die Flachstreifen 2 sind durch Schweißnähte 2' fest miteinander verbunden und nehmen mittig eine Steckspitze 3 für den Christbaum (nicht gezeigt) auf. Im Abstand der Schweißnähte 2' weisen die Flachstreifen 2, wie in Fig. 5 gezeigt, jeweils zwei im Abstand ausgebildete Schlitzungen 4 auf, die Stege 5 belassen, die als Gelenkteile für als Stützarme dienende Flachstreifen 6 dienen. Die Flachstreifen 6 sind mit einer Abkröpfung i versehen und weisen im Bereich des Bogens 15 je eine Ausnehmung 8 auf, die beidseitig Längsstege 9 bildet. Durch Schwenken der Flachstreifen 6, etwa um 90Grad sind die Flachstreifen 6 auf die Flachstreifen 2 aufschiebbar und greifen durch Zurückschwenken im Bereich der Schlitzungen 4 mit den Längsstegen 9 in die Schlitzungen 4 ein. Die so axial auf den Flachstreifen 2 festgelegten Flachstreifen 6 sind über die Länge der Längsstege 9 auf den Flachstreifen 2 verschiebbar. Da eine Verschiebung der Flachstreifen 6 nicht gewünscht ist, sind an den Flachstreifen 2, 6 Federelemente 10, z. B. Schraubenfedern (Fig. 4, 3) angesteckt, die mit dem Federwickel 10' in die Ausnehmungen 8 eingreifen und sich mit verlängerten Federschenkeln 10" bzw. 10"' an Begrenzungsflächen der Ausnehmungen 8 anlegen bzw. in Ausdrückungen 11 der Flachstreifen 2 verrasten. Die Schraubenfedern 10 sind hierdurch in Stützstellungen stabilisiert und bewirken eine kippbewegliche jedoch verschiebungsfreie Halterung der Flachstreifen 6 an den Flachstreifen 2. Die Längsstege 9 und die zwischen den Schlitzungen 4 verbleibenden Stege 5 bilden Gelenke, die kompakt und robust sind und ohne Gelenkachsen auskommen. Es versteht sich, daß durch Ändern der Federkonstante der Federelemente 10 verschieden große Öffnungskräfte auf die als Stützarme dienenden Flachstreifen 6 ausgeübt werden können, wodurch die Möglichkeit besteht durch einfaches Austauschen der Federlemente den Christbaumständer an verschieden großen Gewichten für Christbäume anzupassen.

Beim Christbaumständer der Figur 7 sind die als Stützarme dienenden Flachstreifen 6 an den Flachstreifen 2 des Trägerkörpers in der vorbeschriebenen Weise angelenkt. Abweichend sind als Federelemente dienende abgewinkelte Blattfedern 12 in Anwendung gebracht. Die Blattfedern 12 stützen sich in dem spitzen Winkel an Anschlägen 13 der Flachstreifen 6 und den Unterseiten der Flachstreifen 2 ab und üben auf die Flachstreifen 6 Öffnungsbewegungen aus. Durch Aufstellen eines Christbaums auf den Trägerkörper 1 erfolgt entgegen der Wirkung der Vorspannung der Blattfedern 12 eine Abschwenkung der Flachstreifen 6 zum Zwecke der Halterung des Christbaums vermittels der Klemmkörper 14.

Abweichend der aus Übersichtsgründen gewählten Darstellung der Fig. 7 greifen die Flachstreifen 6 um 120 Grad zueinander versetzt am Trägerkörper 1 an.

## Patentansprüche

1. Christbaumständer mit einem mittigen Trägerkörper (1), der mehrere um gleiche Winkelgrade versetzte Stützarme (6) mittels Gelenken hält und bei dem die Stützarme (6) durch abgekröpfte Flachstreifen gebildet sind, die an den dem Christbaum zugenäherten Enden Klemmkörper (14) fest aufweisen, die durch Schwerkraltwirkung des Christbaums auf den Trägerkörper aus einer abgeschwenkten Stellung mit den die Klemmkörper aufweisenden Enden zueinander abschwenkbar sind, dadurch gekennzeichnet, daß der Trägerkörper (1) durch mehrere um gleiche Winkelgrade zueinander versetzte, in gleicher Ebene miteinander verbundene ebene Flachstreifen (2) gebildet ist, die je einen Stützarm (6) gelenkig halten, daß die Stützarme (6) im wesentlichen auf halber Länge eine Abkröpfung aufweisen sowie im Bereich des den Klemmkörpern (14) entfernteren Bogens (15) der Abkröpfung mit einer Ausnehmung (8) und zu beiden Seiten derselben sich erstreckenden Längsstegen (9) versehen sind und mit den Längsstegen (9) zur Gelenkbildung in Schlitzungen (4) der den Trägerkörper (1) bildenden Flachstreifen (2) kippbeweglich eingreifen und daß die Flachstreifen (6), die als Stützarme dienen, mittels sich an den Flachstreifen (2, 6) für den Trägerkörper (1) und den Stützarmen (6) abstützenden Federelementen (10) an zwischen Schlitzungen (4) in den Flachstreifen (2) für die Trägerkörperbildung sich erstreckenden Stegen (5) gehalten sind.

2. Christbaumständer nach Anspruch 1, dadurch gekennzeichnet, daß die Federelemente (10) durch Schraubenfedern mit verlängerten, abgewinkelten Federschenkeln (10", 10"') gebildet sind, deren Federwickel (10') die Ausnehmungen (8) durchgreifen, während ein Federschenkel (10"') an einem den Trägerkörper (1) mitbildenden Flachstreifen (2) und der andere Federschenkel (10") an einem Flachstreifen (6), der als Stützarm dient, abgestützt ist.

3. Christbaumständer nach Anspruch 2, dadurch gekennzeichnet, daß der Federschenkel (10"') in eine Ausdrückung (11) oder Ausnehmung des Flachstreifens (2) für den Trägerkörper (1) rastet und daß der andere Federschenkel (10") an den Begrenzungsflächen der Ausnehmung (8) abgestützt ist.

4. Christbaumständer nach Anspruch 1, dadurch gekennzeichnet, daß die Federelemente (10) durch Blattfedern gebildet sind.

5. Christbaumständer nach Anspruch 1, dadurch gekennzeichnet, daß die Federelemente (10) durch Torsionsstäbe gebildet sind.

## Claims

1. Christmas tree stand with a central carrier body (1) holding several equally angled supporting arms (6) in the form of a joint. The supporting arms (6) are formed by offset flat strips whose ends, nearest the Christmas tree, protrude to form clamps (14). These ends may be swivelled towards one another from a pivoted position due to the gravitational effect of the Christmas tree on the carrier body (1). The Christmas tree stand is characterised by the fact that the carrier body (1) consists of several regularly spaced flat strips (2) which are joined on the same level. Each flat strip is joined to a supporting arm (6) so that the supporting arms (6) are essentially bent half-way along their length, and this bend (15) has a section cut out (8) near the end closest to the clamps (14). Longitudinal flanges (9) are on both sides of the cut-out section. The supporting arms are tilted to form a joint with the longitudinal flanges (9) in slits (4) on the flat strips (2) forming the carrier body (1). The flat strips (6) serve as supporting arms. These are supported on the flat strips (2, 6) of the carrier body (1) and the supporting arms (6) are supported by spring elements (10) between slits (4) in the flat strips (2), on which the protruding flanges (5) are held, in order to form the carrier body.

2. Christmas tree stand as in claim 1, characterised by the fact that the spring elements (10) are helical springs with extended, angled springs legs (10", 10"'), whose spring coils (10') reach through the cut-out sections (8). One spring leg (10"') pushes against one of the flat strips (2) forming part of the carrier body (1), whilst the other spring leg (10") pushes against a flat strip (6) which serves as a supporting arm.

3. Christmas tree stand as in claim 2, characterised by the fact that the spring leg (10"') rests in a groove (11) or cut-out section on the carrier body (1) flat strips (2), and also by the fact that the other spring leg (10") pushes against the area around the cut-out section (8).

4. Christmas tree stand as in claim 1, characterised by the fact that the spring elements (10) are leaf springs.

5. Christmas tree stand as in claim 1, characterised by the fact that the spring elements (10) are torsion bars.

## Revendications

1. Pied-support de sapin de Noël, présentant au centre un corps porteur (1) retenant par des articulations plusieurs bras d'appui (6) écartés les uns des autres à angles égaux, dont lesdits bras d'appui (6) sont constitués par des plats métalliques coudés présentant des machoîres (14) en leur extrémité respective regardant le sapin de Noël, lesdites machoîres basculant à la rencontre les unes des autres par gravité, sous l'effet du poids du sapin appliqué sur le corps porteur ; caractérisé en ce que le corps porteur (1) est constitué de plats métalliques plans (2), reliés les uns aux autres sur un même plan, écartés les uns des autres à angles égaux, retenant chacun un bras d'appui (6) sur articulation ; caractérisé en ce que les bras d'appui (6) présentent un coude à mi-longueur, présentent des entretoises (9) des deux côtés de l'évidement (8), lequel se situe du côté de l'arc (15) du coude ne comportant pas les machoîres ; par les entretoises (9), ces bras forment avec les fentes (4) des plats (2) du corps porteur (1) une articulation basculante, et les plats (6) servant de bras d'appui sont retenus par les entretoises (5) dans les fentes (4) pour former le corps porteur, au moyen de ressorts (10) s'appuyant contre les plats (2, 6) constitutifs du corps porteur (1) et des bras d'appui (6).

2. Pied-support de sapin de Noël selon revendication 1, caractérisé en ce que les ressorts (10) sont constitués par des spirales à branches prolongées coudées (10", 10"'), dont la partie spirale (10') traverse les évidements (8), tandis qu'une branche (10"') s'appuie contre un plat (2) constitutif du corps porteur (1) et que l'autre (10") s'appuie contre un plat servant de bras d'appui.

3. Pied-support de sapin de Noël selon revendication 2, caractérisé en ce que la branche (10"') du ressort encoche dans un bossage (11) ou dans un évidement du plat (2) formant le corps porteur (1) et que l'autre branche (10") s'appuie contre les arêtes intérieures de l'évidement (8).

4. Pied-support de sapin de Noël selon revendication 1, caractérisé en ce que les ressorts (10) sont des ressorts à lames.

5. Pied-support de sapin de Noël, caractérisé en ce que les ressorts (10) sont des barres de torsion.
